# EUROPÄISCHE PATENTSCHRIFT

(11) **EP 1 757 339 B1**
(45) Veröffentlichungstag und Bekanntmachung des Hinweises auf die Patenterteilung: **19.12.2007**
(21) Anmeldenummer: 05018637.8
(22) Anmeldetag: 27.08.2005
(51) Int. Cl.: A63C 5/12

(54) **Snowboard- oder Skikern**
Snowboard and ski core
Noyau pour snowboard et ski

(43) Veröffentlichungstag der Anmeldung: 28.02.2007
(73) Patentinhaber: Plenk, Klaus, 83358 Seebruck (DE); Plenk, Anton, 83324 Ruhpolding (DE); Plenk, Jochen, 83324 Ruhpolding (DE)
(72) Erfinder: Plenk, Klaus, 83358 Seebruck (DE)

(56) Entgegenhaltungen:
- WO-A-99/01186
- US-A- 4 705 291
- US-A- 4 810 001
- US-A- 5 160 158
- US-A- 5 372 370

## Beschreibung

Die Erfindung betrifft einen einer weiteren Verarbeitung zuführbaren Snowboard- oder Skikern mit umlaufender Verstärkungskante.

Bisher wird bei der Herstellung von Snowboards oder Skiern zuerst die Laufsohle, links und rechts der Laufsohle die Stahlkanten, darauf ein GFK-Laminat, darauf der Kern, um den Kern herum die vorgefertigte Verstärkungsleiste, darauf ein GFK-Laminat und schließlich eine Cap-Folie in eine Form eingelegt und miteinender verpreßt. Zum Verbinden der Teile erfolgt an den entsprechenden Stellen vorher ein Kleberauftrag. Die Verstärkungskante muß vor dem Einlegen in die Form entsprechend der Bauhöhe und der Außenform des Kerns in Teilen vorgefertigt werden, was aufwändige Arbeitsgänge zur Folge hat. Bei geschäumten Snowboards werden die notwendigen Teile in die Form eingelegt und PU-Schaum in die Form injiziert, wodurch alle Teile miteinander verbunden werden.
In US-A-4705 291 wird außerdem ein zur weiteren Verarbeitung Snowboard- oder Skikern mit Kunststoff Ummantelung offenbart, bei dem die Ummantelung im Kunststoffspritzgießverfahren an den Kern angespritzt wird.
Die Erfindung hat die Aufgabe, einen einer weiteren Verarbeitung zuführbaren Snowboard- oder Skikern zur Verfügung zu stellen, der über eine Verstärkungskante verfügt, die ohne Klebstoff und Klebestöße mit dem Kern verbunden ist, so dass der Kern bereits mit der Verstärkungskante versehen in die Preßform eingelegt werden kann.

Diese Aufgabe wird durch einen Snowboard- oder Skikern mit den Merkmalen des Patentanspruchs 1 gelöst.

Die Erfindung wird nachfolgend anhand der Figuren an einem Ausführungsbeispiel erläutert.
- Fig 1: zeigt einen Schnitt durch ein fertiges Snowboard
- Fig 2: zeigt einen Snowboardkern in der Draufsicht mit angespritzter Verstärkungskante,
- Fig.3: zeigt einen Schnitt durch einen Snowboardkern mit angespritzter Verstärkungskante,
- Fig.4: zeigt einen Schnitt durch einen Snowboardkern mit angespritzter Verstärkungskante, wobei die Verstärkungskante aus zwei Kunststoffen besteht,
- Fig 5: zeigt einen Snowboardkern in der Draufsicht mit angespritzter Verstärkungskante, wobei die Verstärkungskante am Umfang aus verschiedenen Kunststoffen besteht,
- Fig. 6: zeigt einen Schnitt durch einen Snowboardkern mit angespritzter Verstärkungskante, wobei die Verstärkungskante verschiedene Querschnitte aufweist
- Fig. 7: zeigt einen Schnitt durch ein fertiges Snowboard mit angespritzter Verstärkungskante, wobei die Cap-Folie bis zur Stahlkante heruntergezogen ist.

Fig 1 zeigt ein fertiges Snowboard. Der Snowboardkern (1) ist auf seiner Unterseite mit einer Laufsohle (2) versehen, die an den Kern (1) unter Zwischenlage eines GFK-Laminats angeklebt ist. Auf der Oberseite ist der Kern (1) unter Zwischenlage eines GFK-Laminats mit einer Cap-Folie (3) abgedeckt. Zum Verstärken des Kerns (1) ist die Verstärkungskante (4) vorgesehen. Die Verstärkungskante (4) dient zur Randverstärkung des Kerns, damit dieser durch die bei Gebrauch des Snowboards auftretenden hohen Kräfte nicht beschädigt wird. Außerdem wird der Kern an seinem Umfang gegen eindringende Feuchtigkeit geschützt.

In Fig.2 ist ein Snowboardkern 1 mit einer umlaufenden Vertsärkungskante 4 gezeigt. Die Verstärkungskante 4 ist in einem einzigen Verfahrenschritt an den Umfang des Kerns 1 im Spritzgießverfahren angespritzt und verbindet sich beim Spritzvorgang intensiv mit dem aus Leimholz oder anderen Materialien hergestellten Kernkörper. Die Verstärkungskante 4 ist einstückig, so dass keine zu verklebenden Stoßstellen vorhanden sind.

Die Verstärkungskante 4 kann über die gesamte Dicke D des Kerns 1, der Bauhöhe des Kerns 1 folgend, angespritzt sein, wie in Fig. 3, linke Seite gezeigt. Sie kann aber auch nur auf einem Teil der Bauhöhe des Kerns 1 angespritzt sein, wie dies auf der rechten Seite von Fig. 3 gezeigt ist.

Die Verstärkungskante 4 kann auch aus mindestens zwei verschiedenen, aber zueinander affinen Kunststoffen (5, 6) bestehen, wie in Fig. 4 dargestellt. Die Kunststoffe werden im Mehrstoffspritzgießverfahren angespritzt, wobei sie sich untereinander auf grund ihrer Affinität verbinden und jeder Kunststoff mit dem Kern 1 eine innige Verbindung eingeht. Die Kunststoffe können verschiedene Eigenschaften aufweisen, so dass die Eigenschaften der Verstärkungskante 4 mit dem Kern 1 abgestimmt werden können und diese Kombination zu einer höheren Festigkeit und/ oder Flexibilität des Snowboards führt. Es ist auch möglich, die Verstärkungskante 4 entlang des Umfangs des Kerns 1 aus unterschiedlichen Kunststoffen (5, 6; 7, 8) auszuführen und anzuspritzen, wobei die Verstärkungskante 4 ihre Einstückigkeit behält, da sich die einzeln aneinandergespritzten Kunststoffe an den Stoßstellen auf grund ihrer Affinität verbinden (Fig. 4, Fig. 5). Eine weitere Ausführungsvariante ist die Vergrösserung B1 der Breite B der Verstärkungskante 4 an den Stellen am Umfang des Kerns 1, an denen beim Gebrauch des Snowboards eine hohe Krafteinleitung erfolgt (Fig. 2). Der Kern 1 besteht aus Leimholz, thermoüplastischen oder wärmehärtbaren Kunststoffen, die auch verstärkt und/ oder geschäumt sein können. Er kann auch aus Schäumen, Wabenkernen oder Kombinationen der aufgeführten Materialien bestehen.

Die Verstärkungskante 4 kann verschiedene Querschnitte aufweisen. Sie kann konkav oder konvex gekrümmt, dreieckig, rechteckig oder in allen zur Krafteinleitung geeigneten Querschnitten geformt sein (Fig.6).

Fig. 7 zeigt noch einmal einen Schnitt durch ein fertiges Snowboard, bei dem die Cap-Folie 3 bis zur Stahlkante 9 heruntergezogen ist. Diese Ausführungsform wird erst durch den Kern 1 mit angespritzter Verstärkungskante 4 ermöglicht.

Die Anformung im Spritzgießverfahren ermöglicht eine hohe Materialeinsparung, da Bearbeitungsabfall vermieden wird.

## Patentansprüche

1. Einer weiteren Verarbeitung zuführbarer Snowboard - oder Skikern (1) mit umlaufender Verstärkungskante (4) aus Kunststoff, bei dem die Verstärkungskante (4) im Kunststoff-Spritzgießverfahren an den Kern (1) angespritzt ist, **dadurch gekennzeichnet, dass** die Verstärkungskante lediglich über die gesamte Dicke (D) des Kerns (1) oder nur auf einem Teil der Bauhöhe des Kerns angespritzt ist.

2. Snowboard - oder Skikern (1) nach Patentanspruch 1 **dadurch gekennzeichnet, dass** die Verstärkungskante (4) über den gesamten Umfang des Kerns (1) angespritzt ist.

3. Snowboard - oder Skikern (1) nach einem der Patentansprüche 1 bis 2, **dadurch gekennzeichnet, dass** die Verstärkungskante (4) über den gesamten Umfang des Kerns (1) einstückig angespritzt ist

4. Snowboard - oder Skikern (1) nach einem der Patentansprüche 1 bis 3, **dadurch gekennzeichnet, dass** die Verstärkungskante (4) aus mindestens zwei zueinander affinen Kunststoffen (5, 6) besteht.

5. Snowboard - oder Skikern (1) nach einem der Patentansprüche 1 bis 4, **dadurch gekennzeichnet, dass** die Verstärkungskante (4) im Mehrstoff-Spritzgießverfahren angespritzt ist.

6. Snowboard - oder Skikern (1) nach einem der Patentansprüche 1 bis 5, **dadurch gekennzeichnet, dass** die Verstärkungskante (4) verschiedene Querschnitte aufweist.

7. Snowboard - oder Skikern (1) nach einem der Patentansprüche 1 bis 6, **dadurch gekennzeichnet, dass** die Breite (B) der Verstärkungskante (4) an den Stellen, an denen bei Gebrauch eine hohe Krafteinleitung erfolgt, vergrößert ist (B1).

8. Snowboard - oder Skikern (1) nach einem der Patentansprüche 1 bis 7, **dadurch gekennzeichnet, dass** die Verstärkungskante (4) durch eingelegte und umspritzte Verstärkungsmaterialien verstärkt ist.

9. Snowboard - oder Skikern (1) nach einem der Patentansprüche 1 bis 8, **dadurch gekennzeichnet, dass** die Verstärkungskante (4) aus faserverstärktem thermoplastischem oder faserverstärktem wärmehärtbarem Kunststoff besteht.

10. Snowboard - oder Skikern (1) nach einem der Patentansprüche 1 bis 9, **dadurch gekennzeichnet, dass** die Verstärkungskante (4) aus ABS, PA oder anderen Kunststoffen mit ähnlichen Eigenschaften besteht.

11. Herstellungsverfahren für einen Snowboard- oder Skikern, der einer weiteren Verarbeitung zuführbar ist, **dadurch gekennzeichnet, dass** der Kern mit einer Verstärkungskante über die gesamte Dicke (D) des Kerns (1) oder nur auf einen Teil der Bauhöhe des Kerns angespritzt ist.

12. Ein Ski oder Snowboard **dadurch gekennzeichnet, dass** es einen Kern nach einem der Patentansprüche 1 bis 10 beinhaltet.

## Claims

1. Snowboard or ski core (1) that can undergo further processing, having a peripheral reinforcing edge (4) made of plastic, the reinforcing edge (4) being moulded onto the core (1) by the plastics injection-moulding process, **characterized in that** the reinforcing edge is moulded on only over the entire thickness (D) of the core (1) or only over part of the overall height of the core.

2. Snowboard or ski core (1) according to Patent Claim 1, **characterized in that** the reinforcing edge (4) is moulded on over the entire circumference of the core (1).

3. Snowboard or ski core (1) according to either of Patent Claims 1 and 2, **characterized in that** the reinforcing edge (4) is moulded on in one piece over the entire circumference of the core (1).

4. Snowboard or ski core (1) according to one of Patent Claims 1 to 3, **characterized in that** the reinforcing edge (4) consists of at least two plastics (5, 6) with an affinity to each other.

5. Snowboard or ski core (1) according to one of Patent Claims 1 to 4, **characterized in that** the reinforcing edge (4) is moulded on by the multicomponent injection-moulding process.

6. Snowboard or ski core (1) according to one of Patent Claims 1 to 5, **characterized in that** the reinforcing edge (4) has various cross sections.

7. Snowboard or ski core (1) according to one of Patent Claims 1 to 6, **characterized in that** the width (B) of the reinforcing edge (4) is increased (B1) at the points at which high levels of force are introduced during use.

8. Snowboard or ski core (1) according to one of Patent Claims 1 to 7, **characterized in that** the reinforcing edge (4) is reinforced by inserted and encapsulated reinforcing materials.

9. Snowboard or ski core (1) according to one of Patent Claims 1 to 8, **characterized in that** the reinforcing edge (4) consists of fibre-reinforced thermoplastic or fibre-reinforced heat-curable plastic.

10. Snowboard or ski core (1) according to one of Patent Claims 1 to 9, **characterized in that** the reinforcing edge (4) consists of ABS, PA or other plastics with similar properties.

11. Production process for a snowboard or ski core that can undergo further processing, **characterized in that** the core is moulded on with a reinforcing edge over the entire thickness (D) of the core (1) or only over part of the overall height of the core.

12. Ski or snowboard, **characterized in that** it comprises a core according to one of Patent Claims 1 to 10.

## Revendications

1. Noyau de snow-board ou de ski (1) susceptible d'être acheminé vers un traitement ultérieur, comportant une arête de renfort périphérique (4) en matière plastique, dans lequel l'arête de renfort (4) est injectée par procédé de moulage par injection de matière plastique sur le noyau (1), **caractérisé en ce que** l'arête de renfort (4) est injectée simplement sur toute l'épaisseur (D) du noyau (1) ou seulement sur une partie de la hauteur de construction du noyau.

2. Noyau de snow-board ou de ski (1) selon la revendication 1, **caractérisé en ce que** l'arête de renfort (4) est injectée sur toute la périphérie du noyau (1).

3. Noyau de snow-board ou de ski (1) selon une des revendications 1 à 2, **caractérisé en ce que** l'arête de renfort (4) est injectée en un bloc sur toute la périphérie du noyau (1).

4. Noyau de snow-board ou de ski (1) selon une des revendications 1 à 3, **caractérisé en ce que** l'arête de renfort (4) est composée d'au moins deux matières plastiques ayant une affinité entre elles (5, 5).

5. Noyau de snow-board ou de ski (1) selon une des revendications 1 à 4, **caractérisé en ce que** l'arête de renfort (4) est injectée par un procédé de moulage par injection de plusieurs matières.

6. Noyau de snow-board ou de ski (1) selon une des revendications 1 à 5, **caractérisé en ce que** l'arête de renfort (4) présente des sections transversales différentes.

7. Noyau de snow-board ou de ski (1) selon une des revendications 1 à 6, **caractérisé en ce que** la largeur (B) de l'arête de renfort (4) est augmentée aux endroits où il y a une forte conduction de force en cours d'usage (B1).

8. Noyau de snow-board ou de ski (1) selon une des revendications 1 à 7, **caractérisé en ce que** l'arête de renfort (4) est renforcée par des matières de renfort insérées et autour desquelles une injection est faite.

9. Noyau de snow-board ou de ski (1) selon une des revendications 1 à 8, **caractérisé en ce que** l'arête de renfort (4) est composée de matière plastique thermoplastique renforcée aux fibres ou pouvant être durcie thermiquement et renforcée aux fibres.

10. Noyau de snow-board ou de ski (1) selon une des revendications 1 à 9, **caractérisé en ce que** l'arête de renfort (4) est composée d'ABS, de PA ou d'autres matières plastiques à propriétés similaires.

11. Procédé de fabrication d'un noyau de snow-board ou de ski (1) susceptible d'être acheminé à un traitement ultérieur, **caractérisé en ce que** le noyau comportant une arête de renfort est injecté sur toute l'épaisseur (D) du noyau (1) ou seulement sur une partie de la hauteur de construction du noyau.

12. Ski ou snow-board, **caractérisé en ce qu'**il contient un noyau selon une des revendications 1 à 10.
